# EUROPÄISCHE PATENTSCHRIFT

(11) **EP 0 697 579 B1**
(45) Veröffentlichungstag und Bekanntmachung des Hinweises auf die Patenterteilung: **03.06.1998**
(21) Anmeldenummer: 94116133.3
(22) Anmeldetag: 13.10.1994
(51) Int. Cl.: F41J 5/24

(54) **Wurfpfeilzielscheibe mit Sofortbildkamera**
Dart target with instant camera
Cible pour fléchettes munie d'un appareil-photo à développement instantané

(30) Priorität: 17.08.1994 DE 4429169
(43) Veröffentlichungstag der Anmeldung: 21.02.1996
(73) Patentinhaber: Bozkaya, Elvira, D-77972 Mahlberg (DE)
(72) Erfinder: Bozkaya, Elvira, D-77972 Mahlberg (DE); Bozkaya, Dogan, D-77972 Mahlberg (DE)

(56) Entgegenhaltungen:
- WO-A-91/11674
- BE-B- 495 257
- FR-A- 608 314
- FR-A- 2 368 977
- US-A- 5 241 379

## Beschreibung

Die Erfindung bezieht sich auf eine Wurfpfeilzielscheibe nach dem Oberbegriff des Anspruchs 1. Zweck des Spieles ist die Fertigkeit und Geschicklichkeit der Spieler zu testen und den jeweiligen Gewinner festzustellen Wurfpfeilzielscheiben mit Trefferanzeigemitteln sind aus dem Stand der Technik bekannt. WO-A-91/11674 (siehe den Oberbegriff des Anspruchs 1) beschreibt eine Wurfpfeilzielscheibe, in der die Trefferanzeigemitteln durch Anzeigelampen gebildet sind.

BE-A-495 247 beschreibt eine Wurfpfeilzielscheibe mit Anzeigelampen als Trefferanzeigemittel, die nach Treffen ins Zentrum der Wurfpfeilzielscheibe ein Signal auslösen.

Aus dem Patent FR-A-608 314 ist eine Schießscheibe bekannt, die mit einer Kamera kombiniert ist und nach Treffen ins Zentrum die Kamera auslöst und somit den Schützen fotografiert. Es betrifft hier jedoch keine Wurfpfeilzielscheibe.

Die bisher bekannten Wurfpfeilzielscheiben belohnen den Sieger bisher nicht. Es ist die Aufgabe der Erfindung, eine Wurfpfeilzielscheibe vorzuschlagen, in der der Sieger sofort ab einer gewissen Punktzahl dokumentiert und belohnt wird.

Die Erfindung löst diese Aufgabe entsprechend den kenzeichnenden Merkmalen des Anspruchs 1.

Weitere vorteilhafte Ausbildungen des Erfindungsgegenstandes gehen aus dem Unteranspruch hervor.

Die beiliegende Zeichnung zeigt eine beispielhafte Form eines Gerätes mit besagter Kombination, die aber für die Erfindung nicht bindend ist.

Sie zeigt die Wurfpfeilzielscheibe 1 und die Kamera 2, während alles andere wie Digitalanzeige, Münzeinwurf, Bedienungsknöpfe, Geldrückgabe, usw. nicht sonderlich wesentlich sind.

## Patentansprüche

1. Wurfpfeilzielscheibe (1) mit Trefferanzeigemitteln, dadurch gekennzeichnet, daß die Wurfpfeilzielscheibe mit einer Sofortbildkamera (2) ab einer gewissen Punktzahl, die über einer gewissen Höhe ist, ausgelöst wird und ein Sofortbild des Schützen auswirft.

2. Wurpfeilzielscheibe gemäß Anspruch 1 dadurch gekennzeichnet, daß das ausgeworfene Sofortbild des Werfers auch Datum, Uhrzeit und erreichte Punktzahl dokumentiert.

## Claims

1. Throwing dart target (dartboard) (1) with score display medium, so characterised, that the dartboard, equipped with an instant camera (2) which, on achieving a known score, higher than a given amount, is triggered and produces an instant photograph of the thrower.

2. Throwing dart target (dartboard) in accordance with Claim 1., so characterised, that the produced instant photograph of the thrower also documents and displays the date, time and score achieved.

## Revendications

1. Cible avec touché du centre, assurée d'une photo instantanée partir de l'obtention d'un certain nombre de points déterminé par le jeu choisi avec photo instantané à un certain niveau du jeu pour prise du mouvement du joueur.

2. Décrit explication prise de la photo instantané avec en plus date heure et points marqué comme un document sur la photo.
